# DEMANDE DE BREVET EUROPEEN

(11) **EP 0 925 745 A1**
(43) Date de publication de la demande: **30.06.1999**
(21) Numéro de dépôt: 98420222.6
(22) Date de dépôt: 02.12.1998
(51) Int. Cl.: A47C 5/06, A47C 31/02

(54) **Meuble formant siège, fauteuil ou lit, constitué de longerons rigides sur lesquels est tendue une toile**

(30) Priorité: 16.12.1997 FR 9716415
(71) Demandeur: LAFUMA S.A., F-26140 Anneyron (FR)
(72) Inventeur: Le Gal, Yann, 38340 Voreppe (FR)
(74) Mandataire: Vuillermoz, Bruno

(57) **Abrégé**

Meuble formant siège, fauteuil ou lit, constitué de longerons tubulaires rigides parallèles (1) sur lesquels est tendue une toile (3) accrochée aux dits longerons (1) par des moyens élastiques, lesdits longerons tubulaires (1) présentant une fente longitudinale (20) sur partie de leur face interne en regard, pour autoriser l'enfilement et la retenue d'un élément profilé (25) associé à la toile, caractérisé:
- en ce que l'élément profilé (25) est une bande souple monopièce en matière plastique extrudée (25), présentant sur un de ses côtés un bourrelet cylindrique (26) formant moyen de retenue apte à coulisser dans lesdites fentes longitudinales (20), solidaires d'une bande plate (27);
- et en ce qu'une bande élastique (30) est attachée d'un côté (31) à la toile (5) et de l'autre (29) à la bande (27) de l'élément profilé (25).

## Description

### Domaine Technique

L'invention concerne un meuble formant siège, fauteuil ou lit, constitué de longerons rigides parallèles sur lesquels est tendue une toile porteuse accrochée par des moyens élastiques.

### Art antérieur

On convient depuis longtemps des meubles formant siège, lit ou fauteuil de relaxation (voir figure 1), constitués de longerons rigides parallèles (1,2,3,4) formant éventuellement des cadres en U, sur lesquels est tendue une toile porteuse (5,6) accrochée par des moyens élastiques (7,8).

Dans la forme de représentation montrée à la figure 1, commercialisée avec succès par le Demandeur depuis de nombreuses années, les moyens élastiques (7,8) sont formés d'un ensemble d'oeillets (10,11) ménagés à cet effet sur les bords de la toile (5,6), et de crochets (12,13) ou analogues prévus à cet effet sur les longerons (1-4) et d'un sandow (14,15) passant alternativement en zigzag d'un oeillet (10,11) à un crochet (12,13).

Cette solution soit exploitée avec succès, elle présente toutefois l'inconvénient de ne pouvoir être automatisée lors de la fabrication. Il s'ensuit donc un surcoût non négligeable.

L'invention pallie ces inconvénients.

### Brève description de l'invention

L'invention concerne un meuble formant siège, fauteuil ou lit, constitué de longerons tubulaires rigides parallèles sur lesquels est tendue une toile porteuse accrochée aux dits longerons par des moyens élastiques, qui se caractérise:
- en ce que d'une part, les longerons tubulaires présentent une fente longitudinale sur partie de leur face interne en regard;
- et en ce que d'autre part, il comporte :
   - un élément profilé présentant à une extrémité un moyen de retenue apte à coulisser dans ladite fente longitudinale, solidaire d'une bande dont l'épaisseur est inférieure à la largeur de ladite fente longitudinale;
   - une bande élastique attachée d'un côté à la toile et de l'autre à la bande de l'élément profilé.

En d'autres termes, l'invention consiste à utiliser comme moyen élastique un ensemble formé d'une bande continue élastique proprement dite associée d'un côté à la toile porteuse et de l'autre à un moyen de retenue qui coulisse dans une fente longitudinale prévue à cet effet dans les longerons tubulaires. Il s'ensuit que cette solution est adaptée à une automatisation de la fabrication des meubles en question et par là, autorise un abaissement sensible du coût de fabrication.

Avantageusement, en pratique :
- l'élément profilé est une bande souple monopièce en matière plastique extrudée, présentant sur un de ses côtés un bourrelet cylindrique formant moyen de retenue apte à coulisser dans lesdites fentes longitudinales, solidaires d'une bande plate dont l'épaisseur est inférieure à la largeur des fentes longitudinales;
- la bande élastique est un tissu chaîne et trame en fil guipé à âme élasthanne ou latex;
- le fil guipé est un fil simple guipé ;
- la bande élastique est cousue ou soudée par des coutures parallèles aux longerons rigides :
   - d'une part, sur la bande plate en matière plastique souple monopièce,
   - et d'autre part, sur la toile;
- les longerons sont des tubes métalliques et l'entrée de la fente est ménagée en creux pour faciliter l'introduction du bourrelet du profilé.

Dans une forme d'exécution simplifiée, la bande élastique fait partie intégrante de la bande du profilé réalisé en une matière plastique élastique.

La manière dont l'invention peut être réalisée et les avantages qui en découlent, ressortiront mieux des exemples de réalisation qui suivent à l'appui des figures annexées.

### Brève description des figures

La figure 1 montre, comme déjà dit, un fauteuil de relaxation selon l'art antérieur.

La figure 2 est une représentation en perspective sommaire d'un dispositif de liaison élastique conforme à l'invention.

La figure 3 est une représentation en coupe de l'élément profilé caractéristique de l'invention.

Les figures 4 et 5 montrent l'ensemble de retenue élastique caractéristique de l'invention respectivement avant introduction (figure 4), puis après introduction et une fois en place (figure 5) dans les longerons.

La figure 6 est une représentation en coupe d'un dispositif simplifié conforme à l'invention.

### Manières de réaliser l'invention

Selon une première caractéristique de l'invention, les longerons (1-4) tubulaires rigides parallèles (figures 4 et 5), par exemple en acier, présentent sur partie de leur face interne en regard, une fente longitudinale (20), dont l'entrée est ménagée en entonnoir pour faciliter l'introduction du bourrelet caractéristique.

Selon une caractéristique essentielle de l'invention (voir figure 3), le moyen élastique de liaison est constitué d'un élément profilé désigné par la référence générale (25)), en une bande souple monopièce en matière plastique extrudée, par exemple en PVC, polypropylène, polyuréthanne ou autres, présentant sur un de ses deux côtés principaux un bourrelet cylindrique (26), dont le diamètre est inférieur au diamètre interne des longerons (1-4) (voir figure 5). Ce bourrelet cylindrique (26) est solidaire d'une bande plate (27), dont l'épaisseur est inférieure à la largeur de la fente longitudinale (20) (voir figure 5).

Par une couture (29), soudure ou analogue, parallèle à la fente longitudinale (20), cette bande plate (27) est solidaire d'une bande élastique (30), elle-même à son tour solidarisée par une autre couture (31) parallèle à (29), à la toile (5,6).

Dans une variante, les coutures peuvent être remplacées par un surmoulage des pièces à relier entre elles.

Dans une autre variante, la bande élastique caractéristique fait partie intégrante du profilé et en constitue la bande plate. Avantageusement, la liaison entre cette bande plate élastique et la toile, notamment de type en fil enduit, est surmoulée. Pour obtenir une élasticité optimale, le profilé est en polyuréthanne ou autres élastomères extrudables.

Dans une forme de réalisation pratique montrée à la figure 6, le profilé (25) extrudé monopièce en élastomère comprend un bourrelet (26) solidaire d'une bande (27) terminée à son extrémité libre par deux lèvres (40,41) destinées à recevoir le bord de la toile porteuse (5) pour l'enserrer par soudure ou par co-extrusion.

En pratique, la toile (5,6) est prolongée au-delà de la couture (31) par un rabat (35) qui avantageusement vient a proximité de la fente longitudinale (20) pour cacher visuellement la bande élastique (30)

Dans une forme de réalisation pratique, pour un longeron en acier de 20 mm de diamètre externe et 17 mm de diamètre externe, présentant une fente longitudinale de 2 mm de largeur, le profilé (25) de l'invention présente un bourrelet cylindrique de 10 mm de diamètre et une bande (27) de 30 mm de long x 1,5 mm d'épaisseur.

Ce profilé (25) est associé à une toile élastique (30) formé par un tissu chaîne et trame réalisé en armure toile à partir d'un fil de latex guipé pesant environ 400 g/m2.

Les toiles porteuses (5,6) sont des toiles courantes pour cette application, par exemple polyester/coton de 150 g/m2.

Les fils de couture (29,31) sont en polyester.

On conçoit aisément que l'opération de mise en place est, contrairement à l'art antérieur, facile à automatiser.

## Revendications

1. Meuble formant siège, fauteuil ou lit, constitué de longerons tubulaires rigides parallèles (1) sur lesquels est tendue une toile (3) accrochée aux dits longerons (1) par des moyens élastiques, lesdits longerons tubulaires (1) présentant une fente longitudinale (20) sur partie de leur face interne en regard, pour autoriser l'enfilement et la retenue d'un élément profilé (25) associé à la toile, caractérisé :
• en ce que l'élément profilé (25) est une bande souple monopièce en matière plastique extrudée (25), présentant sur un de ses côtés un bourrelet cylindrique (26) formant moyen de retenue apte à coulisser dans lesdites fentes longitudinales (20), solidaires d'une bande plate (27);
• et en ce qu'une bande élastique (30) est attachée d'un côté (31) à la toile (5) et de l'autre (29) à la bande (27) de l'élément profilé (25).

2. Meuble selon la revendication 1, caractérisé en ce que la bande élastique (30) est en un tissu chaîne et trame en fil guipé à âme élastique.

3. Meuble selon la revendication 2, caractérisé en ce que le fil guipé est un fil simple guipé.

4. Meuble selon la revendication 2, caractérisé en ce que la bande élastique (30) est fixée par des coutures ou soudures parallèles (29,31) aux longerons (1) :
• d'une part, sur la bande plate (27) en matière plastique souple monopièce (25);
• et d'autre part, sur la toile (5) porteuse.
